# EUROPÄISCHE PATENTSCHRIFT

(11) **EP 0 201 140 B1**
(45) Veröffentlichungstag und Bekanntmachung des Hinweises auf die Patenterteilung: **20.09.1989**
(21) Anmeldenummer: 86200787.9
(22) Anmeldetag: 05.05.1986
(51) Int. Cl.: B65D 30/00, B65D 81/34

(54) **Papierbeutel und zugehöriger Zuschnitt**
Paper bag and blank to make it
Sac en papier et flan pour l'obtenir

(30) Priorität: 08.05.1985 DE 3516608
(43) Veröffentlichungstag der Anmeldung: 12.11.1986
(73) Patentinhaber: UNILEVER N.V., 3013 AL Rotterdam (NL); UNILEVER PLC, London EC4P 4BQ (GB)
(72) Erfinder: Müller-Renzow, Dieter, D-2000 Hamburg 11 (DE)
(74) Vertreter: Tate, Rodney Vevers

(56) Entgegenhaltungen:
- DE-A- 1 026 671
- DE-A- 2 520 512
- DE-A- 3 317 151
- US-A- 2 804 205

## Beschreibung

Die Erfindung bezieht sich auf Papierbeutel für in Mikrowellenöfen zu erhitzende Nahrungsmittel mit wenigstens einer Überlappungsklebenaht.

Bei der Verwendung, von Papierbeuteln dieser Art in Mikrowellenöfen verklebt das Papier sich manchmal mit dem Inhalt, besonders wenn dieser Stärke- bzw. Eiweissprodukte umfasst. Beim Oeffnen der Beutel nach dem Aufheizen ihres Inhalts bleiben dann häufig Papierstücke auf dem Inhalt kleben, was beim Verzehr störend ist.

Man hat deshalb bereits vorgeschlagen, eine Papiereinlage mit einer nicht-haftenden Beschichtung zwischen dem Papierbeutel und dem Inhalt anzuordnen. Damit sind jedoch ein grösserer Materialverbrauch und eine zusätzliche Verfahrenshandlung verbunden.

US-A-2 804 205 beschreibt Behälter für klebrige Materialien, wie z. B. Wachs und Gummi. Bei einem derartigen Behälter kann es sich um einen vielwandigen Beutel handeln, dessen innere Wand mit einem synthetischen Elastomer beschichtet ist.

DE-A-25 20 512 beschreibt spezifische Silikon-Beschichtungsmaterialien für Metallfolien, insbesondere Aluminiumfolien.

Aufgabe der Erfindung ist es, den Beutel der eingangs beschriebenen Art sowie den Zuschnitt zu seiner Herstellung derart zu verbessern, dass auf einfache und relativ billige Weise die oben genannten Nachteile behoben werden.

Zur Lösung dieser Aufgage schlägt die Erfindung vor, dass der Beutel aus Backpergament hergestellt ist und innenseitig, ausgenommen an den Klebenahtbereichen, mit einer nicht-haftenden Beschichtung von Silikonen versehen ist.

Mit nicht-haftend wird in dieser Beschreibung abhäsiv oder Haftung-verhindemd verstanden, wie es z. B. von Silikonen bekannt ist.

Nachfolgend werden ein Ausführungsbeispiel eines erfindungsgemässen Papierbeutels und eines zu seiner Herstellung verwendbaren Zuschnittes unter Bezugnahme auf die Zeichnung beschrieben ; in dieser zeigen :
Fig. 1 eine perspektivische Ansicht eines erfindungsgemässen Beutels und
Fig. 2 einen Zuschnitt zur Herstellung eines Beutels nach Fig. 1.

Der in Fig. 1 dargestellte, herkömmlich geformte Papierbeutel 1 ist mit einer innenseitigen, nicht-haftenden bzw. abhäsiven Beschichtung aus Silikonen versehen. Zu diesem Zweck ist der in Fig. 2 dargestellte rechteckige Zuschnitt 2 auf einer Seite mit einer solchen Beschichtung versehen, ausgenommen an den Klebenahtbereichen, d. h. an einer etwa im Bereich der Hälfte einer der Seiten 3 des rechteckigen Zuschnittes 2 angeformten Bodenlasche 4 und entlang einer der quer hierzu verlaufenden Seiten 5. Die so gebildeten Aussparungen 6 bzw. 7 in der nicht-haftenden Beschichtung ermöglichen zuverlässige Klebenachtverbindungen 8 bzw. 9 (in Fig. 1 schraffiert).

Bei der dargestellten Ausführungsform ist der Beutel 1 mit zwei Balgfalten versehen, die dadurch gebildet sind, dass der Zuschnitt 2 um parallele Faltlinien 10 einwärts, um dazu parallele Faltlinien 11 auswärts und um weitere dazu parallele Faltlinien 12 wieder einwärts gefaltet werden derart, dass die Beschichtung innen liegt. Dann werden die beiden überlappenden Enden des Zuschnittes miteinander verklebt, indem der nichtbeschichtete Bereich 7 mit Kleber versehen und auf das andere Ende gedrückt wird. Schliesslich wird die grösstenteils nicht beschichtete Bodenlasche 4 umgelegt und auf den vereinigten Endteilen aufgeklebt.

## Patentansprüche

1. Papierbeutel für in Mikrowellenöfen zu erhitzende Nahrungsmittel mit wenigstens einer Überlappungsklebenaht, dadurch gekennzeichnet, dass der Beutel (1) aus Backpergament hergestellt ist und innenseitig, ausgenommen an den Klebenahtbereichen (6, 7), mit einer nicht-haftenden Beschichtung von Silikonen versehen ist.

2. Papierbeutel nach Anspruch 1, hergestellt aus einem hauptsächlich rechteckigen und eine Bodenlasche etwa im Bereich der Hälfte einer der Seiten des Rechteckes aufweisenden Zuschnitt, dadurch gekennzeichnet, dass der Zuschnitt (2) einseitig, ausgenommen eine Aussparung (6) entlang der Bodenlasche (4) und eine Aussparung (7) entlang einer der quer dazu verlaufenden Seiten (5), mit der nicht-haftenden Beschichtung versehen ist.

3. Zuschnitt zur Herstellung eines Papierbeutels nach Anspruch 1, dadurch gekennzeichnet, das der Zuschnitt (2) einseitig, ausgenommen an den Klebenahtbereichen (6, 7), mit der nicht-haftenden Beschichtung versehen ist.

4. Zuschnitt nach Anspruch 3, der im wesentlichen rechteckig ist und eine Bodenlasche etwa im Bereich der Hälfte einer der Seiten des Rechteckes aufweist, dadurch gekennzeichnet, dass der Zuschnitt (2) einseitig, ausgenommen eine Aussparung (6) entlang der Bodenlasche (4) und eine Aussparung (7) entlang einer der quer dazu verlaufenden Seiten (5), mit der nicht-haftenden Beschichtung versehen ist.

## Claims

1. A paper bag for food to be heated in microwave ovens having at least one overlapping adhered seam characterized in that the bag (1) is made from baking parchment and except for the adhered seam portions (6, 7) is provided internally with a non-adhesive coating of silicones.

2. A paper bag according to Claim 1 made from a substantially rectangular blank having a bottom flap substantially at the midlength of one side of the rectangle, characterized in that the blank (2) is provided with a non-adhesive coating on one face except for a gap (6) on the bottom flap (4) and a gap (7) on one side (5) extending at right angles thereto.

3. A blank for the manufacture of a paper bag according to Claim 1 characterized in that the blank (2) is provided with a non-adhesive coating on one face except for the adhered seam portions (6, 7).

4. A blank according to Claim 3 which is substantially rectangular and has a bottom flap substantially at the midlength of one side of the rectangle, characterized in that the blank (2) is provided with the non-adhesive coating on one face except for a gap (6) along the bottom flap (4) and a gap (7) along one side (5) extending at right angles thereto.

## Revendications

1. Sachet en papier pour denrées alimentaires destinées à être réchauffées dans des fours à micro-ondes et comprenant au moins un joint collé à recouvrement, caractérisé en ce que le sachet (1) est fabriqué en papier pour cuisson et est muni sur sa face intérieure, sauf dans les régions comportant un joint collé (6, 7) d'une enduction non adhésive de silicones.

2. Sachet en papier selon la revendication 1, fabriqué à partir d'un flan essentiellement rectangulaire et qui présente un rabat de fond, à peu près dans la région de la moitié de l'un des côtés du rectangle, caractérisé en ce que le flan (2) est muni de l'enduction non adhésive sur une face, à l'exception d'une réserve (6) le long du rabat de fond (4) et d'une réserve (7) le long de l'un des côtés (5) qui s'étendent transversalement à ce rabat.

3. Flan pour la fabrication d'un sachet en papier selon la revendication 1, caractérisé en ce que le flan (2) est muni de l'enduction non adhésive sur une face, à l'exception des régions comportant un joint collé (6, 7).

4. Flan selon la revendication 3, qui est essentiellement rectangulaire et présente un rabat de fond situé à peu près dans la région de la moitié de l'un des côtés du rectangle, caractérisé en ce que le flan est muni de l'enduction non adhésive sur une face, à l'exception d'une réserve (6) le long du rabat de fond (4) et d'une réserve (7) le long de l'un des côtés (5) qui s'étendent transversalement au rabat.
